# EUROPÄISCHE PATENTANMELDUNG

(11) **EP 1 897 933 A1**
(43) Veröffentlichungstag der Anmeldung: **12.03.2008**
(21) Anmeldenummer: 06018611.1
(22) Anmeldetag: 05.09.2006
(51) Int. Cl.: C11D 1/72

(54) **Verwendung langkettiger Fettalkoholalkoxylate als Additiv in Reinigungsmitteln für das Reinigen harter Oberflächen**

(71) Anmelder: Cognis IP Management GmbH, 40589 Düsseldorf (DE)
(72) Erfinder: Böhme, Corinna, Dr., 41539 Dormagen (DE); Both, Sabine, Dr., 41470 Neuss (DE); Eskuchen, Rainer, Dr., 40764 Langenfeld (DE); Fleet-Brandt, Susan, 52062 Aachen (DE)
(74) Vertreter: Reinhardt, Jürgen

(57) **Zusammenfassung**

Beschrieben wird die Verwendung von alkoxylierten Fettalkoholen der allgemeinen Formel R-O-(CₙH₂ₙO)ₘ-H, wobei R für einen linearen verzweigten, gesättigten oder ungesättigten Alkyl- bzw. Alkenylrest mit mindestens 19 C-Atomen steht und m eine Zahl von grö-ßer/gleich 20 bedeutet und n für 2 oder 3 steht, in Reinigern für harte Oberflächen, insbesondere in Reinigern für das automatische Geschirrspülen.

## Beschreibung

Die vorliegende Anmeldung betrifft die Verwendung ausgewählte Fettalkoholalkoxylate in Reinigungsmitteln und Reinigungsmittel, vorzugsweise solche zur Verwendung in automatischen Geschirrspülverfahren, die diese Fettalkoholalkoxylate enthalten.

Das Reinigen harter Oberflächen und insbesondere des Spülen von Geschirr stellt besondere Anforderungen an die verwendeten Reiniger. Dies gilt im Besonderen für das maschinelle Geschirrspülen. Die drei Komponenten des maschinellen Systems sind Reiniger, Klarspüler und Regenerier-Salz zur Wasserenthärtung. Hierbei sind die zentralen Aufgaben des Hauptbestandteils Reiniger die Schmutzablösung, die Schmutzdispergierung, die Bindung von Restwasserhärte sowie die Korrosionsinhibierung. Dem Trend zu einer vereinfachten Anwendung folgend bieten heute viele Hersteller ihren Kunden multifunktionale Geschirrspülmittel an, d.h. dass der Reiniger zusätzlich Mittel zum Klarspülern und Wasserenthärtung oder Glanzerhalt auf metallischen Oberflächen bzw. Schutz vor Silberverfärbungen nach dem Reinigen, enthält, so dass der Kunde diese Funktionen nicht durch separate Mittel erzielen muss, sondern nur durch eine Angebotsform den gewünschten Nutzen erreicht.

Herkömmliche multifunktionale Reinigungsmittel für das automatische Geschirrspülen (sog. "automatic dish detergents" kurz ADD) haben im Vergleich zum klassischen Klarspülsystem (Reiniger, Salz und Klarspüler als separate Produkte) eine schlechtere Trocknungsleistung. Unter Trocknungsleistung ist dabei zu verstehen, in wie weit ein mit einem Geschirrspülmittel gereinigtes Spülgut nach Durchlaufen des Geschirrspülverfahrens noch Wasser, vorzugsweise Wassertropfen, auf der Oberfläche aufweist.

Durch den vermehrten Einsatz von multifunktionalen Mitteln ist die Trocknungsleistung im Vergleich zum klassischen Klarspüler schlechter geworden. Es wird daher nach Wegen gesucht, die Trocknungsleistung von Reinigungsmitteln für harte Oberflächen, insbesondere von Geschirrspülmitteln zu verbessern. Allerdings dürfen Zusätze für Reinigungsmittel die Spül- und insbesondere die Klarspülleistung der Reiniger nicht nachteilig beeinflussen. Beispielweise darf es nicht zu einem übermäßigen Schäumen der Reiniger durch Zusatz oder Mitverwendung der Klarspüladditive kommen. Im Idealfall sollte ein Zusatz sogar die Leistung des Reinigers insgesamt verbessern.

Ein wesentlicher Parameter für das Geschirrspülen ist die Klarspülleistung. Dabei wird ermittelt, wie groß der Anteil an Ablagerungen auf den Geschirrteilen ist, nachdem diese gespült wurden. Bei den Ablagerungen handelt es sich im Wesentlichen um mineralische Verbindungen, insbesondere Ca- und/oder Mg-Salze, aber auch um Tensidrückstände. Hauptsächlich führt aber Kalk zu den für den Anwender unerwünschten Ablagerungen. Um den Anteil dieser Ablagerungen zu verringern enthalten gängige Geschirrspülmittel, insbesondere solche für das automatische Geschirrspülen, in der Regel so genannte Klarspülmittel. Marktübliche Klarspülmittel stellen üblicherweise Gemische aus schwach schäumenden nichtionischen Tensiden, typischerweise Fettalkohol-polyethylen/polypropylenglykolethern, Lösungsvermittlern (z. B. Cumolsulfonat), organischen Säuren (z. B. Zitronensäure) und Lösungsmitteln (z. B. Ethanol) dar. Die Aufgabe dieser Mittel besteht darin, die Grenzflächenspannung des Wassers so zu beeinflussen, dass es in einem möglichst dünnen, zusammenhängenden Film vom Spülgut ablaufen kann, so dass beim anschließenden Trocknungsvorgang keine Wassertropfen, Streifen oder Filme zurückbleiben. Unterschieden wird zwischen zwei Arten von Ablagerungen. Zum einen wird das so genannte "Spotting" untersucht, welches durch abtrocknende Wassertropfen entsteht, zum anderen bewertet man das "Filming", das sind Schichten, die durch das Abtrocknen dünner Wasserfilme entstehen. Es ist somit verständlich, dass ein anhaltender Bedarf an verbesserten Klarspülmitteln besteht, wobei nicht nur eine Verbesserung der Klarspülleistung erzielt werden muss, sondern gleichzeitig auch die oben beschriebenen anwendungstechnischen Probleme zu vermeiden sind.

Es wurde nun gefunden, das ausgewählte langkettige Fettalkoholalkoxylate diese Aufgabe zu erfüllen vermögen.

Ein erster Gegenstand der Erfindung betrifft die Verwendung von alkoxylierten Fettalkoholen der allgemeinen Formel (I) R-O-(CₙH₂ₙO)ₘ-H, wobei R für einen linearen verzweigten, gesättigten oder ungesättigten Alkyl- bzw. Alkenylrest mit mindestens 19 C-Atomen steht und m eine Zahl von größer/gleich 20 bedeutet und n für 2 oder 3 steht, in Reinigern für harte Oberflächen, insbesondere in Reinigern für das automatische Geschirrspülen. Dies schließt die Verwendung der Alkoxylate der Formel (I) als Additive zur Verbesserung der Klarspülleistung in Reinigungsmitteln für harte Oberflächen, insbesondere in Reinigern für das automatische Geschirrspülen mit ein.

Fettalkohole sind bekanntlich eine Sammelbezeichnung für die durch Reduktion der Triglyceride, Fettsäuren bzw. Fettsäuremethylester erhältlichen linearen, gesättigten oder ungesättigten primären Alkohole (1-Alkanole) mit 6-22 Kohlenstoff-Atomen. Alternativ zur Herstellung von Fettalkoholen über Fette und Öle sind diese Produkte über die Oxo-Reaktion (Hydroformylierung) zugänglich. Beim Alfol-Prozeß werden zunächst höhere Olefine durch Oligomerisation von Ethylen als Aluminium-organischer Verbindung hergestellt, die in einem weiteren Schritt mit Luftsauerstoff oxidiert u. zu den entsprechenden Fettalkoholen hydrolysiert werden.

Die Alkoxylate der Fettalkohole stellen dabei eine Gruppe nichtionischer Tenside dar, die durch Alkoxylierung, d.h. Umsetzung mit Ethylenoxid (Fettalkoholethoxylate, FAEO), Propylenoxid oder Butylenoxid, vorzugsweise jedoch Ethoxylierung von primären langkettigen Fett- bzw. Oxo-Alkoholen in Gegenwart basischer oder saurer Katalysatoren bei Temperaturen von 120-200°C und Drücken von 1-10 bar gewonnen wird. Bei der Umsetzung des Alkohols mit dem Alkylenoxid entsteht im Rahmen einer Polymerisationsreaktion mit dem Starter Fettalkohol ein Polyglycolether-Gemisch unterschiedlich hoch alkoxylierter homologer Verbindungen deren Verteilung in Abhängigkeit des Katalysators und der Alkoxid-Menge zwischen einer der Statistik entsprechenden Gauss- und einer unselektiven Schulz-Flory-Kurve variieren kann. So wird z.B. in Gegenwart von Natriumhydroxid eine breite, unter Verwendung von Erdalkali-Salzen eine eingeengte (narrow range) Homologenverteilung erhalten. Infolge der durch saure Ethoxylierungskatalysatoren begünstigten Bildung von 1,4-Dioxan als unerwünschtem Nebenprodukt sowie wegen der Korrosionsgefahr am Stahl des Reaktionsbehälters werden in der Technik bevorzugt basische Katalysatoren, z.B. Natriummethylat in Methanol oder Kaliumhydroxid in Wasser, eingesetzt.

Die erfindungsgemäß eingesetzten Fettalkoholalkoxylate sind langkettig, d.h. der Alkyl- bzw. im Falle ungesättigter Reste Alkenylrest weist mindestens 19 C-Atome auf, wobei solche Alkoxylate bevorzugt sind, deren Alkyl- bzw. Alkenylrest 19 bis 30, vorzugsweise 20 bis 25 und insbesondere 21 bis 23 C-Atome enthält. Ganz besonders bevorzugt sind Fettalkoholalkoxylate auf Basis von Behenylalkohol, also 22 C-Atomen in der Alkylkette. Der Rest R in der allgemeinen Formel (I) kann linear oder verzweigt sein, wobei aber die linearen Alkyl- bzw. Alkenylketten bevorzugt werden. Der Rest R kann also sowohl gesättigt als auch einfach bzw. mehrfach ungesättigt sein. Bevorzugt werden Verbindungen der Formel (I) verwendet, deren Rest R gesättigt ist. Bei der Auswahl geeigneter Verbindungen der Fromel (I) sind insbesondere solche bevorzugt deren Rest R linear und gesättigt ist.

Bei den Verbindungen der Formel (I) handelt es sich um Alkoxylate. Dies schließt Verbindungen ein, die entweder durch Umsetzung mit Ethylenoxid (EO) oder Propylenoxid hergestellt worden sind, es sind aber auch Mischalkoxylate aus EO und PO geeignet. Besonders bevorzugt sind solche Verbindungen der Formel (I) in der n für 2 steht, d.h. die reinen Ethoxylate. Dabei können solche Alkoxylate besonders bevorzugt sein, die eine enge Homologenverteilung aufweisen.

Wesentlich ist, dass der Anteil der Alkoxylate, ausgedrückt über den Index m der allgemeinen Formel (I) mindestens 20 beträgt, oder einen größeren Wert annimmt. Hierbei sind solche Verbindungen der Formel (I) bevorzugt, in denen der Index m die Werte 20 bis 30, vorzugsweise 21 bis 28 und insbesondere 22 bis 26 einnimmt. Ganz besonders bevorzugt sind Alkoxylate mit 25 Teilen Alkoxid, vorzugsweise Ethylenoxid, pro Molekül Fettalkohol. Weiterhin sind bevorzugt solche Verbindungen der allgemeinen Formel (I), in der R für einen linearen, gesättigten Alkylrest mit 22 C-Atomen steht, n die Zahl 2 bedeutet und m für Werte 22 bis 26 einnehmen kann. Ganz besonders bevorzugt ist eine Behenylalkohol, der mit 25 Teilen Ethylenoxid umgesetzt worden ist.
In einer bevorzugten Ausführungsform der vorliegenden Erfindung werden die oben beschriebenen Alkoxylate der Formel (I) als einzige Alkoxylate verwendet, d.h. dass z.B. in einem Reinigungsmittel als Alkoxylate ausschließlich solche der Formel (I) enthalten sind, wobei vorzugsweise Alkoxylate der Formel (I) mit 22 C-Atomen Verwendung finden.

Die Herstellung der erfindungsgemäß verwendeten Alkoxylate erfolgt in an sich bekannter Art und Weise. Der Startalkohol wird dazu z. B. in im Reaktor vorgelegt und aufgeschmolzen. In die Schmelze wird dann unter Rühren ein alkalischer Katalysator z.B. NaOMe 30%ig hinzu gegeben. Dann wird der Druck reduziert, z.B. auf < 40 mbar und bei erhöhter Temperatur, beispielsweise 100-120 °C, evakuiert und mit N₂ aufgefüllt. Die gewünschte Menge an Ethylenoxid wird dann bei weiter erhöhten Temperaturen, z.B. 160 °C - 180 °C und einem Druck von max. 5 bar zudosiert. Nach Abschluss der Reaktion kühlt man auf ca. 100-120°C ab und evakuiert nochmals auf <40mbar. Das Produkt kann durch Zusatz von stöchiometrischen Mengen an Säure (z.B. Milchsäure, Essigsäure, Citronensäure, Posphorsäure) neutralisiert und gegebenenfalls vor Abfüllung filtriert werden.

Die Alkoxylate der Formel (I) werden beispielsweise als Additive in Reinigungsmitteln eingesetzt, wobei die Verwendung bevorzugt in Reinigern für das automatische Geschirrspülen erfolgt. Die Alkoxylate werden dabei bevorzugt in Mengen von 0,1 bis 25 Gew.-% vorzugsweise in Mengen von 0,5 bis 10 Gew.-% und insbesondere in Mengen von 1,0 bis 5 Gew.-% eingesetzt, bezogen jeweils auf das Gesamtgewicht des Reinigers. Dabei können die Alkoxylate vorzugsweise in festen Reinigern Verwendung finden. Allerdings ist es nicht wesentlich, ob es sich um Pulver, Granulate, Pellets, Schuppen oder Formkörper, also Tabletten oder z.B. Reiniger in Blockform handelt.

Die Fettalkoholalkoxylate der allgemeinen Formel (I) eigenen sich aber nicht nur zur Verwendung in Reinigungs- oder Geschirrspülmitteln. Es ist auch möglich und bevorzugt, die Alkoxylate in Klarspülmitteln und zwar sowohl in festen als auch in flüssigen Klarspülmitteln einzusetzen.

Die Alkoxylate können auch mit Vorteil in Form von Compounds, vorzugsweise in Kombination mit nichtionischen Tensiden verwendet werden. Dabei sind nichtionische Tenside aus der Gruppe der Polyethylenglykole, Alkyl(oligo)glycoside. Fettalkoholalkoxylate mit Ausnahme der Verbindungen der Formel (I), Polyolhydroxyalkylether und/oder Hydroxymischether bevorzugt. Die Alkoxylate der Formel (**I**) werden dazu in dem Fachmann geeigneter Form mit den weiteren Verbindungen compoundiert und können dann in dieser Form weiter verarbeitet werden. Die vorliegende Erfindung macht nun ergänzend auch noch von der Erkenntnis gebrauch, dass die Anwesenheit der ausgewählten Fettalkoholalkoxylaten der allgemeinen Formel (I) als Komponente a) in Kombination mit strukturverschiedenen oberflächenaktiven Verbindungen des Typs b) vorteilhafte Eigenschaften in Bezug auf die Trocknung- und/oder der Klarspülleistung von Reinigerformulierungen für harte Oberflächen und insbesondere von Geschirrspülmitteln haben kann. Dabei werden mindestens zwei oberflächenaktive Verbindungen kombiniert, wovon die eine Komponente a) zwingend ein Fettalkoholalkoxylat gemäß der obigen Beschreibung sein muss und die andere Komponente b) ausgewählt ist aus einem oder mehreren der unten beschrieben Verbindungen b1) bis b8):

### Oberflächenaktive Verbindungen vom Typ b1)

Bei diesen Verbindungen handelt es sich um so genannte Hydroxymischether, oder kurz HME. Hydroxymischether folgen der breiten allgemeinen Formel R'O[AO]ₓCH₂CH(OM)R", in der R für einen linearen oder verzweigten Alkyl- und/oder Alkenylrest mit 4 bis 22 Kohlenstoffatomen, R" für einen linearen oder verzweigten Alkyl- und/oder Alkenylrest mit 2 bis 22 Kohlenstoffatomen x für 10 bis 80 steht und AO einen Ethylenoxid-, Propylenoxid- oder Butylenoxid-Rest symbolisiert und M für ein Wasserstoffatom oder einen Alkyl- bzw. Alkenylrest stehen kann. Solche Hydroxymischether sind literaturbekannt und werden beispielsweise in der deutschen Anmeldung DE 197 38 866 beschrieben. Sie werden beispielsweise hergestellt durch Umsetzung von 1,2-Epoxyalkanen (R"CHOCH₂), wobei R" für einen Alkyl- und/oder Alkenylrest mit 2 bis 22, insbesondere 6 bis 16 Kohlenstoffatomen steht, mit alkoxylierten Alkoholen. Bevorzugt im Sinne der Erfindung werden solche Hydroxymischether, die sich von Alkoxylaten von einwertigen Alkoholen der Formel R'-OH mit 4 bis 18 Kohlenstoffatomen ableiten, wobei R für einen aliphatischen, gesättigten, geradkettigen oder verzweigten Alkylrest, insbesondere mit 6 bis 16 Kohlenstoffatomen, steht. Beispiele für geeignete geradkettige Alkohole sind Butanol-1, Capron-, Önanth-, Capryl-, Pelargon-, Caprinalkohol, Undecanol-1, Laurylalkohol, Tridecanol-1, Myristylalkohol, Pentadecanol-1, Palmitylakohol, Heptadecanol-1, Stearylalkohol, Nonadecanol-1, Arachidylalkohol, Heneicosanol-1, Behenylalkohol sowie deren technische Mischungen, wie sie bei der Hochdruckhydrierung von technischen Methylestern auf Basis von Fetten und Ölen anfallen. Beispiele für verzweigte Alkohole sind so genannte Oxoalkohole, die meist 2 bis 4 Methylgruppen als Verzweigungen tragen und nach dem Oxoprozeß hergestellt werden und so genannte Guerbetalkohole, die in 2-Stellung mit einer Alkylgruppe verzweigt sind. Geeignete Guerbetalkohole sind 2-Ethylhexanol, 2-Butyloctanol, 2-Hexyldecanol und/oder 2-Octyldodecanol. Die Alkohole werden in Form ihrer Alkoxylate eingesetzt, die durch Umsetzung der Alkohole mit Ethylenoxid auf bekannte Weise hergestellt werden.
Daneben sind auch andere Hydroxymischether bekannt, nämlich solche die mehr als eine freie Hydroxylgruppe im Molekül aufweisen. Solche Verbindungen können beispielsweise hergestellt werden, indem man Diole, vorzugsweise Alkylenglykole und deren Derivate, vorzugsweise Polyethylenglykole, jeweils mit zwei Mol eines Alkylepoxids (R-CHOCH₂) pro Mol des Diols zur Reaktion bringt.

### Oberflächenaktive Substanzen des Typs b1) gemäß der Formel (IIa)

Es handelt sich hier um handelsübliche Tenside vom Typ der HME die der allgemeinen Formel (11a) folgen:

R¹O[CH₂CH₂O]ₓCH₂CH(OM)R² (IIa)

in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen steht. Vorteilhaft werden solche Verbindungen des Typs b1) der allgemeinen Formel (IIa) verwendet, die mindestens eine freie Hydroxylgruppe (= -OH) enthalten.

Bevorzugt im Sinne der Erfindung werden solche Hydroxymischether, die sich von Ethoxylaten von einwertigen Alkoholen der Formel R¹-OH mit 6 bis 18 Kohlenstoffatomen, vorzugsweise 6 bis 16 und insbesondere 8 bis 10 Kohlenstoffatomen ableiten, wobei R¹ für einen linearen Alkylrest steht und x für 40 bis 60. Weiterhin sind in den erfindungsgemäßen Mischungen solche Verbindungen der allgemeinen Formel (IIa) bevorzugt, bei denen der Index x für eine Zahl von 40 bis 70, vorzugsweise 40 bis 60 und insbesondere von 40 bis 50 steht. M ist dabei dann ein Wasserstoffatom.
Ganz besonders bevorzugt sind Hydroxymischether der Formel (IIa), wobei R¹ für einen Alkylrest mit 8 bis 10 Kohlenstoffatomen, insbesondere auf Basis eines nativen Fettalkohols, R² für einen Alkylrest mit 10 Kohlenstoffatome, insbesondere für einen linearen Alkylrest und x für 40 bis 60 steht.
Bevorzugt sind weiterhin Mischungen bevorzugt, die als oberflächenaktive Verbindung vom Typ b1) eine Verbindung nach der allgemeinen Formel (IIa) enthält, in der R¹ für eine Alkyl- und/oder Alkenylrest mit 8 bis 10 Kohlenstoffatomen steht und R² für einen Alkyl- oder Alkenylrest mit 8 bis 10 Kohlenstoffatomen steht und x eine Zahl von 40 bis 50 bedeutet, wobei auch hier M für ein Wasserstoffatom steht.
Geeignet sind aber such solche Verbindungen des Typs b1) der Formel (IIa) bei denen R¹ für einen Alkyl- oder Alkenylrest mit 8 bis 10 Kohlenstoffatomen steht, R² für einen Rest mit 8 bis 12 Kohlenstoffatomen steht und M einen gesättigten Alkylrest mit 1 bis 6, vorzugsweise 1 bis 4 Kohlenstoffatomen bedeutet. Letztere Verbindung enthält keine freien Hydroxylgruppen - vielmehr wurden die Hydroxyl-Funktionen mit geeigneten Reagenzien, z.B. Alkylhalogeniden alkyliert.

### Oberflächenaktive Substanzen des Typs b1) gemäß der Formel (IIb)

Weiterhin geeignet und bevorzugt sind Verbindungen der Gruppe b1), die der allgemeinen Formel (Ilb) folgen:

R³O [CH₂CHCH₃O]_{z}[CH₂CH₂O]_{y}CH₂CH(OH)R⁴ (IIb)

in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5 sein muss. Es kann vorteilhaft sein dass, wenn R³ = R¹ und gleichzeitig R⁴ = R² solche Verbindungen der Formel b1) ausgewählt werden in denen der Index z mindestens 1 ist. Sofern Mischungen der oberflächenaktiven Verbindungen vom Typ a) mit denen des Typs b1) Verwendung finden, sind nur solche Mischungen im Sinne der vorliegenden technischen Lehre, bei denen sich die Moleküle strukturell voneinander unterscheiden. Es müssen also immer strukturverschiedene Verbindungen nebeneinander vorliegen.
Besonders bevorzugte Verbindungen vom Typ b1) sind beispielsweise solche bei denen in der Formel (IIb) der Index y für einen Zahl von 20 bis 30, vorzugsweise von 20 bis 25 steht. Weiterhin bevorzugt sind solche Verbindungen des Typs b1) bei denen in der Formel (IIb) R³ einen Alkylrest mit 8 bis 12, vorzugsweise 8 bis 10 Kohlenstoffatomen repräsentiert, R⁴ für einen Alkylrest mit 10 bis 12, vorzugsweise mir 10 Kohlenstoffatomen bedeutet, y eine Zahl von 15 bis 35, vorzugsweise 20 bis 30 bedeutet und z eine Zahl von 1 bis 3, vorzugsweise 1 bedeutet.
Bevorzugt sind auch Mischungen, die als oberflächenaktive Verbindung vom Typ b1) eine Verbindung nach der allgemeinen Formel (IIb) enthalten, in der R³ für eine Alkyl- und/oder Alkenylrest mit 11 bis 18 Kohlenstoffatomen steht und R⁴ für einen Alkyl- oder Alkenylrest mit 8 bis 10 Kohlenstoffatomen steht und y eine Zahl von 20 bis 35 bedeutet.

Ebenfalls bevorzugt sind Mischungen, die als oberflächenaktive Verbindung vom Typ b1) eine Verbindung nach der allgemeinen Formel (IIb) enthält, in der R³ für eine Alkyl- und/oder Alkenylrest mit 8 bis 12 Kohlenstoffatomen steht und R⁴ für einen Alkyl- oder Alkenylrest mit 8 bis 10 Kohlenstoffatomen steht und y eine Zahl von 20 bis 35 und z eine Zahl von 1 bis 3 bedeutet. Die Verbindungen des Typs b1) stellen ebenfalls Hydroxymischetherderivate dar, die durch Umsetzung von propoxylierten und/oder ethoxylierten Fettalkoholen mit Alkylepoxiden durch Ringöffnung im alkalischen Milieu hergestellt werden können.

Dabei ist es bei Derivaten des Typs b1) wie auch bei allen anderen in dieser Beschreibung aufgeführten gemischten Alkoxylaten, die also sowohl einen Propylenoxid-Rest CH₂CHCH₃O (PO) als auch einen Ethylenoxid-Rest CH₂CH₂O (EO) enthalten, möglich, dass aus Richtung des C-Atoms mit der freien Hydroxylgruppe zunächst die EO-Reste und dann die PO-Reste blockweise angeordnet sind, wobei auch die Abfolge erst PO, dann EO möglich ist. Weiterhin können die Alkoxid-Gruppen auch statistisch verteilt (randomisiert) im Molekül vorliegen. Es ist auch möglich sowohl Block- als auch Random-Alkoxylate nebeneinander zu verwenden.

### Oberflächenaktive Substanzen des Typs b2)

Bei diesen Verbindungen handelt es sich um an sich bekannte Fettalkoholethoxylate der allgemeinen Formel (III) R⁵-(OC₂H₄)_{z}-OH, in der R⁵ für lineare oder verzweigte Alkyl- und/oder Alkenylreste mit 8 bis 22 Kohlenstoffatomen steht und z eine Zahl von 1 bis 20 und vorzugsweise von 1 bis 15, und insbesondere von 1 bis 10 steht. Typische Beispiele sind die Addukte von durchschnittlich 1 bis 20 Mol an Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestem auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind Addukte von 10 bis 40 Mol Ethy-lenoxid an technische Fettalkohole mit 12 bis 18 Kohlenstoffatomen, wie beispielsweise Kokos-, Palm-, Palmkern- oder vorzugsweise Talgfettalkohol. Besonders bevorzugte Fettalkoholethoxylate basieren auf Talgalkohole, der mit 2 bis 10 und vorzugsweise 2 bis 5 Mol Ethylenoxid pro Mol Alkohol ethoxyliert sind.

### Oberflächenaktive Verbindungen des Typs b3)

Diese Verbindungen stellen Mono- und/oder vorzugsweise Diester des Glykols und insbesondere von Polyglykolen dar und sind ebenfalls bekannt und handelsüblich. Sie können mit der Formel R⁶CO-(OC₂H₄)ₘ-OR⁷, beschrieben werden, wobei R⁶ für einen Alkyl- und/oder Alkenylreste mit 7 bis 21 Kohlenstoffatomen und m für Zahlen von 11 bis 100 steht, und R⁷ ein Wasserstoffatom oder einen Rest CO-R⁶ bedeutet. Dabei sind symmetrische (R⁶ = R⁷) und unsymmetrische Verbindungen (R6 # R7) mit umfasst. Vorzugsweise werden Verbindungen es Typs b3) die auf Polyethylenglykolen mit Molgewichten zwischen 1000 und 10.000 und vorzugsweise von 1500 bis 6000 und insbesondere von 1500 bis 3000 basieren in den erfindungemäßen Mitteln verwendet. Besonders bevorzugt sind Diester-Verbindungen des Typs b3). Herstellungsbedingt können neben den Verbindungen des Typs b3) noch Polyglykole als Nebenprodukte enthalten sein.

### Oberflächenaktive Verbindungen des Typs b4)

Diese Verbindungen sind als Alky(oligo)glycoside ebenfalls bekannt. Alkyl- und Alkenyloligoglykoside stellen bekannte nichtionische Tenside dar, die der Formel R⁸O-[G]ₚ folgen in der R⁸ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muss und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,4 liegt. Der Alkyl- bzw. Alkenylrest R⁸ kann sich von primären Alkoholen mit 4 bis 11, vorzugsweise 8 bis 10 Kohlenstoffatomen ableiten: Typische Bei spiele sind Butanol, Capronalkohol, Caprylalkohol, Caprinalkohol und Undecylalkohol sowie deren technische Mischungen, wie sie beispielsweise bei der Hydrierung von technischen Fettsäuremethylestern oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈-Kokosfettalkohol anfallen und mit einem Anteil von weniger als 6 Gew.-% C₁₂-Alkohol verunreinigt sein können sowie Alkyloligoglucoside auf Basis technischer C_{9/11}-Oxoalkohole (DP = 1 bis 3). Der Alkyl- bzw. Alkenylrest R⁸ kann sich ferner auch von primären Alkoholen mit 12 bis 22, vorzugsweise 12 bis 14 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden kön-nen. Bevorzugt sind Alkyloligoglucoside auf Basis von gehärtetem C_{12/14}-Kokosalkohol mit einem DP von 1 bis 3.

### Oberflächenaktive Verbindungen des Typs b5)

Betaine stellen bekannte Tenside dar, die überwiegend durch Carboxyalkylierung, vorzugsweise Carboxymethylierung von aminischen Verbindungen hergestellt werden. Vorzugsweise werden die Ausgangsstoffe mit Halogencarbonsäuren oder deren Salzen, insbesondere mit Natriumchloracetat kondensiert, wobei pro Mol Betain ein Mol Salz gebildet wird. Ferner ist auch die Anlagerung von ungesättigten Carbonsäuren, wie beispielsweise Acrylsäure möglich. Beispiele für geeignete Betaine stellen die Carboxyalkylierungsprodukte von sekundären und insbesondere tertiären Aminen dar, die der Formel (1) folgen in der R¹ für Alkyl- und/oder Alkenylreste mit 6 bis 22 Kohlenstoffatomen, R^{II} für Wasserstoff oder Alkylreste mit 1 bis 4 Kohlenstoffatomen, R^{III} für Alkylreste mit 1 bis 4 Kohlenstoffatomen, n für Zahlen von 1 bis 6 und X für ein Alkali- und/oder Erdalkalimetall oder Ammonium steht. Typische Beispiele sind die Carboxymethylierungsprodukte von Hexylmethylamin, Hexyldimethylamin, Octyldimethylamin, Decyldimethylamin, Dodecylmethylamin, Dodecyldimethylamin, Dodecylethylmethylamin, C_{12/14}-Kokosalkyldimethylamin, Myristyldimethylamin, Cetyldimethylamin, Stearyldimethylamin, Stearylethylmethylamin, Oleyldimethylamin, C_{16/18}-Talgalkyldimethylamin sowie deren technische Gemische.

Weiterhin kommen auch Carboxyalkylierungsprodukte von Amidoaminen in Betracht, die der Formel (2) folgen, in der R^{IV} CO für einen aliphatischen Acylrest mit 6 bis 22 Kohlenstoffatomen und 0 oder 1 bis 3 Doppelbindungen, m für Zahlen von 1 bis 3 steht und R^{II}, R^{III}, n und X die oben angegebenen Bedeutungen haben. Typische Beispiele sind Umsetzungsprodukte von Fettsäuren mit 6 bis 22 Kohlenstoffatomen, namentlich Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und Erucasäure sowie deren technische Gemische, mit N,N-Dimethylaminoethylamin, N,N-Dimethylaminopropylamin, N,N-Diethylaminoethylamin und N,N-Diethylaminopropylamin, die mit Natriumchloracetat kondensiert werden. Bevorzugt ist der Einsatz eines Kondensationsproduktes von C_{8/18}-Kokosfettsäure-N,N-dime-thylaminopropylamid mit Natriumchloracetat.

Weiterhin kommen als geeignete Ausgangsstoffe für die im Sinne der Erfindung einzusetzenden Betaine auch Imidazoline in Betracht, die der Formel (3) folgen, in der R^{V} für einen Alkylrest mit 5 bis 21 Kohlenstoffatomen, R⁶ für eine Hydroxylgruppe, einen OCOR^{V}- oder NHCOR^{V}-Rest und m für 2 oder 3 steht. Auch bei diesen Substanzen handelt es sich um bekannte Stoffe, die beispielsweise durch cyclisierende Kondensation von 1 oder 2 Mol Fettsäure mit mehrwertigen Aminen, wie beispielsweise Aminoethylethanolamin (AEEA) oder Diethylentriamin erhalten werden können. Die entsprechenden Carboxyalkylierungsprodukte stellen Gemische unterschiedlicher offen-kettiger Betaine dar. Typische Beispiele sind Kondensationsprodukte der oben genannten Fettsäuren mit AEEA, vorzugsweise Imidazoline auf Basis von Laurinsäure oder wiederum C_{12/14}Kokosfettsäure, die anschließend mit Natriumchloracetat betainisiert werden.

### Oberflächenaktive Verbindungen vom Typ b6)

Diese ebenfalls bekannten, nichtionischen Verbindungen werden beispielsweise hergestellt, indem man Alkyl-Epoxide mit Ethylenglykol und anschließend mit weiterem Ethylenoxid umsetzt. Es handelt sich ebenfalls um handelsübliche Substanzen. Sie folgen der allgemeinen Formel (IV) in der R⁹ für einen linearen oder verzweigten Alkyl- und/oder Alkenylrest mit 4 bis 22 Kohlenstoffatomen und o für eine Zahl von 1 bis 20 und der Index p für Null oder Zahlen von 1 bis 20 steht.

### Oberflächenaktive Verbindungen des Typs b7)

Diese ebenfalls als Hydroxymischether zu bezeichnenden Verbindungen folgen der allgemeinen Formel (V):

R¹⁰CH(OR¹¹)CH₂-OR¹¹ (V)

in der R¹⁰ für einen gesättigten oder ungesättigten, verzweigten oder unverzweigten Alkyl- oder alkenylrest mit 8 bis 16 Kohlenstoffatomen steht, und R¹¹ jeweils unabbängig voneinander einen Rest (CH₂CH₂O)ᵣCH₂CH(OH)R¹² symbolisieren, wobei r in jedem Rest R¹¹ unabhängig für Null oder eine Zahl von 1 bis 50 sheht und R¹² einen gesättigten oder ungesättigten, verzweigten oder unverzweigten Alkyl- oder Alkenylrest mit 8 bis 16 Kohlenstoffatomen steht. Diese Verbindungen werden beispeilsweise hergestellt durch Umsetzung von Verbindungen des Typs (III) mit weiterem Alkylenoxid mit C-Ketten im Bereich von 8 bis 18 Kohlenstoffatomen unter den Bedingungen einer alkalischen Katalyse.

### Oberflächenaktive Verbindungen des Typs b8)

Es handelt sich dabei um stickstoffhaltige Verbindungen der allgemeinen Formel (VI):

NR¹³₃ (VI)

wobei R¹³ unabhängig voneinander für einen Rest (CH₂CH₂O)ₛ-CH₂CH(OH)R¹⁴ oder einen Alkylrest mit 8 bis 16 Kohlenstoffatomen steht und s für jeden einzelnen Rest R¹³ unabhängig Null bedeutet, oder eine Zahl von 1 bis 50. Verbindungen des Typs b8) sind beispielsweise erhältlich durch Ethoxylierung von Alkylaminen oder von Triethanolamin und anschließender Umsetzung mit Alkylenoxiden mit Alkylketten mit 8 bis 18-Kohlenstoffatomen unter Bedingungen der alkalischen Katalyse.

Die Verbindungen b1) bis b8) können jeweils alleine mit mindestens einer Verbindung des Typs a) kombiniert werden. Besonders bevorzugt sind dabei binäre Mischungen aus a) und einer Verbindung vom Typ b) und hier insbesondere den Verbindungen des Typs b1). Es ist aber auch möglich, Mischungen aus verschiedenen Substanzen der Typklasse b) mit denen des Typs a) zu kombinieren. Dabei kann es vorteilhaft sein bei Mischungen die mehrere unterschiedliche Verbindungen des Typs b) enthalten, diese Verbindungen im Gewichtsverhältnis von jeweils 1 : 1 einzusetzen.

Die Verbindungen des Typs a) und b) liegen vorzugsweise in einem Gewichtsverhältnis von 10 : 1 bis 1 : 10 nebeneinander in den Mischungen im Sinne der Erfindung vor. Bevorzugt können dabei aber solche Mischungen sein, bei denen die oberflächenaktiven Verbindungen des Typs a) und b) im Gewichtsverhältnis von 5 : 1 bis 1 : 5, insbesondere von 3 : 1 bis 1 : 3 und besonders bevorzugt von 2 : 1 bis 1 : 2 und ganz besonders bevorzugt von 1 : 1 nebeneinander vorliegen. Die Verbindungen des Typs b1) bis b8) können - wie oben bereits ausgeführt - auch nebeneinander in beliebigen Mischungen vorliegen. Vorzugsweise bestehen die Mischungen aber nur aus einer Verbindung des Typs a) und einer Verbindung des Typs b).

Die oben beschriebenen Mischungen eignen sich vorzugsweise zur Verwendung in Reinigungsmitteln, insbesondere in Geschirrspülmitteln und insbesondere in Mitteln für das automatische Geschirrspülen. Die Mischungen können Verwendung finden zur Verbesserung der Trocknungsleistung und / oder der Klarspülleistung von Reinigungsmitteln und insbesondere für Geschirrspülmittel, bevorzugt für Geschirrspülmittel für das maschinelle Geschirrspülen. Die erfindungsgemäßen festen Zubereitungen können prinzipiell auf jeder dem Fachmann hierfür bekannte Art und Weise hergestellt werden.

Solche wachsartigen und vorzugsweise wasserfreien oder wasserarmen Rohstoffe für Anwendungen in Reinigungsmitteln wie oben beschrieben, die wie die erfindungsgemäßen Alkoxylate als Schmelze in der Synthese anfallen, können z.B. durch die folgenden, dem Fachmann bekannten Verfahren, in Pulver bzw. Granulate umgewandelt werden:
- durch Sprühkühlung (Prilling) der Schmelze in einem Sprühturm
- durch Pastillierung der Schmelze auf einem Kühlband
- durch das Erstarren der Schmelze in einer Wirbelschicht
- durch das Vertropfen der Schmelze, z.B. Droppo Line der Fa. Rieter; Microspheres der
- Fa. Brace; Jet Priller der Fa. Gouda)
- durch das Erstarren der Schmelze auf Kühlwalzen

Um eine gewünschte Partikelgrößenverteilung einzustellen, kann dieser Verfahren ggf. ein Mahlschritt nachfolgen.

Ein weiterer Gegenstand der vorliegenden Anmeldung betrifft Reinigungsmittel für harte Oberflächen, enthaltend Tenside, Wasserenthärter und ggf. weitere Inhaltsstoffe, dadurch gekennzeichnet, dass die Reinigungsmittel alkoxylierten Fettalkoholen der allgemeinen Formel (I) R-O-(CₙH₂ₙO)ₘ-H, wobei R für einen linearen verzweigten, gesättigten oder ungesättigten Alkyl- bzw. Alkenylrest mit mindestens 19 C-Atomen steht und m eine Zahl von größer/gleich 20 bedeutet und n für 2 oder 3 steht, enthalten. Es handelt sich hierbei um fertige Reinigungsmittel, vorzugsweise um Geschirrspülmittel für das automatische Geschirrspülen. Diese enthalten die erfindungsgemäßen Alkoxylate der allgemeinen Formel (I) vorzugsweise in Mengen von 0,1 bis 25 Gew.-% - bezogen auf das Gesamtgewicht des Reinigungsmittels. Die erfindungsgemäßen Reinigungsmittel enthalten zusätzlich weitere, andere Tenside, die vorzugsweise ausgewählt sind aus den Klassen der Polyethylenglykole, der Alkyl(oligo)glycoside, der Fettalkoholalkoxylate mit Ausnahme der Verbindungen der Formel (I), der Polyolhydroxyalkylether und der Hydroxymischether. Details dazu finden sich in der obigen Beschreibung zu den Verbindungstypen b1) bis b8), die alle geeignet sind, alleine oder in Kombination untereinander, als Tenside in den erfindungsgemäßen Reinigern Verwendung zu finden. Vorzugsweise enthalten die Reinigungsmittel die Mischungen von Tensiden der Gruppen a) und b) gemäß der obigen Beschreibung. Dabei sind solche Mittel bevorzugt, die diese Tensidmischungen in Mengen von 0,1 bis 50 Gew.-%, vorzugsweise 0,5 bis 30 Gew.-% und insbesondere in Mengen von 2 bis 25 Gew.-% enthalten.

Die Reinigungsmittel selbst können weiterhin als Wasserenthärter vorzugsweise Phosphate und/oder Polyacrylate enthalten und zwar vorzugsweise in Mengen von 1 bis 80 Gew.-%, bezogen auf das Gesamtgewicht der Reinigungsmittel. Die erfindungsgemäßen Reiniger können zusätzlich Enzyme, Enzymaktivatoren, Bleichmittel, Bleichverstärker, Komplexierungsmittel, Sprengmittel, Farbstoffe, Biozide, Lösungsvermittler, Riechstoffe oder Parfiime, anorganische Salze, Trägerstoffe, soil repellents, Korrosionsinhibitoren, und/oder Entschäumer enthalten. Als anorganische oder organische Träger kommen beispielsweise Zeolithe, Alkaliphosphate, Alkalicarbonaten, Alkalisulfate, Alkalihydrogencarbonate, Alkalisilicate, Alkalicitrate, Polysaccharide und deren Derivate oder Polymere sowie deren Gemische in Frage.

Bevorzugt sind solche erfindungsgemäßen Reinigungsmittel, die in fester Form, also als Granulate, Schuppen, Pulver, Pellets oder Pastillen oder als Formkörper, wie Tabletten, und insbesondere als Granulate oder als Formkörper vorliegen. Die Herstellung der festen Reinigungsmittel kann durch Verfahren wie Vermahlung, Verschuppung, Pelletierung, Extrusion, Sprühkristallisation, Vertropfung und/oder Trocknen und Granulieren in der dünnen Schicht (Flash-Dryer) erfolgen. Gegebenenfalls können mehrere dieser Verfahren miteinander kombiniert werden. Eine bevorzugte Ausführungsform setzt die Ethoxylate der allgemeinen Formel (I) als Granulat ein, welches dann zusammen mit den anderen Inhaltsstoffen zum fertigen Reinigungsmittel formuliert wird. Besonders bevorzugte Herstellverfahren für fertig formulierte Reinigungsmittel sind die Granulierung in der Wirbelschicht und die Extrudierung.

Die Reiniger liegen erfindungsgemäß bevorzugt als multifunktionale Mittel vor, d.h. dass sie in einer festen Angebotsform Mittel zum Reinigen, Mittel zum Klarspülen und ggf. zusätzlich Mittel zum Wasserenthärten und/oder Metallreinigung bzw. Metallschutz umfassen (so genannte "2 in 1" oder "3 in 1" oder auch "5 in 1" Produkte).

Ein letzter Gegenstand der Erfindung betrifft ein flüssiges Klarspülmittel, enthaltend mindestens Wasser, einen Lösungsvermittler und optional eine Säure, vorzugsweise eine organische Säure, dadurch gekennzeichnet, dass in dem Klarspülmittel Verbindungen der allgemeinen Formel (I) in Mengen von 0,1 bis 25 Gew.-% enthalten ist. Als Lösungsvermittler können alle hierfür dem Fachmann bekannten Substanzen eingesetzt werden, z.B. kurzkettige Alkohole, wie Ethanol oder Propanol, oder Fettsäureester und ähnliche Verbindungen. Ethanol ist hierbei aber besonders bevorzugt.
Als organische Säuren sind vorzugsweise Hydroxycarbonsäuren und insbesondere die Citronensäure bzw. deren Derivate, z.B. Ester bzw. Alkoxylate der Citronensäure bevorzugt. Bevorzugt sind solche flüssigen Mittel, die Verbindungen der Formel (I) in Mengen von 0,2 bis 20 Gew.-% vorzugsweise 1,0 bis 15 Gew.-% und insbesondere von 1,5 bis 10 Gew.-% enthalten. Die flüssigen Mittel können in ihrer Viskosität unterschiedlich eingestellt werden und zum einen niedrigviskos sein (wie Wasser), aber auch eingedickt vorliegen, z.B. in Form von Ölen oder Gelen bzw. in Pastenform vorliegen.

### Beispiele

### 1 .Klarspülleistung

Die Beurteilung des Klarspülvermögens erfolgt digital durch Anwendung eines von der Firma Cognis entwickelten Verfahrens zur quantitativen Messung von Ablagerungen auf festen Oberflächen. Das Verfahren ist beschrieben in der europäischen Patentanmeldung 1 635 167 A1. Dabei werden plane Materialien aus Glas, Edelstahl, Keramik und verschiedenen Kunststoffen unter definierten Bedingungen (Wasser mit 2 °, 16 ° und 21 °dH (je nach Anwendung) und 50 g einer Standard-Anschmutzung*) in einer Haushaltsgeschirrspülmaschine gespült. Danach wird das Spülgut in der Messapparatur nach Flecken- und Belagsbildung vermessen. Die Angabe der Ergebnisse erfolgt als "deutlich besser / besser gleich / schlechter als Standard".
In der folgenden Tabelle 1 sind die Versuchsergebnisse dargestellt, wobei die Versuche I bis III Vergleichsversuche (= Standard; Formulierung mit C16/18 Fettalkohol + 40 EO) und die Rezepturen IV und V die erfindungsgemäßen Beispiele wiedergeben.

Als Basis wurde jeweils die folgende Rezeptur für ein Mittel für das automatische Geschirrspülen (= ADD) des Typs "3-in-1" verwendet (Angaben in Gew.-% Aktivsubstanz):

| | |
|---|---|
| 7 Gew.-% | Natriumdisilikat (SKS 6 Fa. Clariant), |
| 27,5 Gew.-% | Natriumcarbonat, |
| 4 Gew.-% | Polycarboxylat, Natriumsalz (Acusol^{®} 587) |
| 2,5 Gew.-% | TAED |
| 8 Gew.-% | Natriumpercarbonat, |
| 2 Gew.-% | ethoxylierter Fettalkohol |
| ad 100 Gew.-% | Natriumtripolyphosphat |

| | |
|---|---|
| *Standard-Anschmutzung: Bezogen auf 1000 g: Mischung aus je 25 g Ketchup, Senf und Bratensauce, 300g Margarine, 150 g Trinkmilch, 15 g Kartoffelstärke, 9 g Eigelb, 3g Benzoesäure, Rest: Wasser. | |

**Tabelle 1:**

| **Zusammensetzung** | **I** | **II** | **III** | **IV** | **V** |
|---|---|---|---|---|---|
| C16/18 Fettalkohol + 25 EO | | 2 | | | |
| C 16/18 Fettalkohol + 40 EO | 2 | | | | |
| C22 Fettalkohol + 10 EO | | | 2 | | |
| C22 Fettalkohol + 25 EO | | | | 2 | |
| C22 Fettalkohol + 25 EO - Granulat | | | | | 2 |
| Klarspülvermögen an | | | | | |
| ++: deutlich besser Besteck | 0 | - | + | ++ | ++ |
| +: besser Porzellan | 0 | - | 0 | + | + |
| 0: vergleichbar las | 0 | - | + | ++ | ++ |
| -: schlechter als Standard Kunststoff | 0 | 0 | - | + | + |

Der Tabelle 1 ist zu entnehmen, dass die erfindungsgemäßen "3 in 1" ADD-Rezepturen IV und V bezüglich ihrer anwendungstechnischen Eigenschaften weitaus besser als die Vergleichsrezeptur sind. Dies zeigt sich besonders am Klarspülvermögen an Glas und Edelstahl.

Als weiterer Versuch wurden unterschiedliche ethoxlierte Fettalkohole in Mengen von jeweils 2 Gew.-% zu einer im Handel erhältlicher "3-in-1" ADD-Rezeptur zugegeben und die Klarspülergebnisse wie oben beschrieben bestimmt. Der Versuch I stellt das Vergleichsprodukt dar, die Versuche II und III sind erfindungsgemäß.

**Tabelle 2:**

| **Zusammensetzung** | | **I** | **II** | **III** |
|---|---|---|---|---|
| C16/18 Fettalkohol + 25 EO | | | | |
| C16/18 Fettalkohol + 40 EO | | 2 | | |
| C22 Fettalkohol + 10 EO | | | | |
| C22 Fettalkohol + 25 EO | | | 2 | |
| C22 Fettalkohol + 25 EO - Granulat | | | | 2 |
| Klarspülvermögen an | | | | |
| ++: deutlich besser | Besteck | 0 | + | + |
| +: besser | Porzellan | 0 | 0 | + |
| 0: vergleichbar | Glas | 0 | + | + |
| -: schlechter als Standard | Kunststoff | 0 | 0 | 0 |

Der Tabelle 2 ist zu entnehmen, dass die erfindungsgemäßen "3 in 1" ADD-Rezepturen besser als die Vergleichsrezeptur sind. Dies zeigt sich besonders am Klarspülvermögen an Glas und Edelstahl.

Ein weiterer Versuch betraf eine handelsübliche "5-in-1" Rezeptur für ein ADD. Wiederum wurden 2 Gew.-% ethoxylierter Fettalkohol zugefügt und die Klarspülleistung wie oben beschrieben bestimmt. Die Ergebnisse sind in der Tabelle 3 aufgeführt:

**Tabelle 3:**

| Zusammensetzung in % AS | | I | II | III |
|---|---|---|---|---|
| C16/18 Fettalkohol + 25 EO | | | | |
| C16/18 Fettalkohol + 40 EO | | 2 | | |
| C22 Fettalkohol + 10 EO | | | | |
| C22 Fettalkohol + 25 EO | | | 2 | |
| C22 Fettalkohol + 25 EO - Granulat | | | | 2 |
| Klarspülvermögen an | | | | |
| ++: deutlich besser | Besteck | 0 | + | ++ |
| +: besser | Porzellan | 0 | 0 | 0 |
| 0: vergleichbar | Glas | 0 | + | + |
| schlechter als Standard | Kunststoff | 0 | 0 | 0 |

Der Tabelle 3 ist zu entnehmen, dass die erfindungsgemäßen "5 in 1" ADD-Rezepturen II und III weitaus besser als die Vergleichsrezeptur sind. Dies zeigt sich besonders am Klarspülvermögen an Glas und Edelstahl.

In einem weiteren Versuch wurde eine weitere handelsübliche "4 in 1" Rezeptur wie oben beschrieben untersucht (Zusatz von 2 Gew.-% Fettalkoholethoxylat). Die Ergebnisse der Klarspülertests sind in der Tabelle 4 aufgeführt.

**Tabelle 4:**

| **Zusammensetzung in % AS** | | **I** | **II** | **III** |
|---|---|---|---|---|
| C16/18 Fettalkohol + 25 EO | | | | |
| C_{16/18} Fettalkohol + 40 EO | | 2 | | |
| C22 Fettalkohol + 10 EO | | | | |
| C22 Fettalkohol + 25 EO | | | 2 | |
| C22 Fettalkohol + 25 EO - Granulat | | | | 2 |
| Klarspülvermögen an | | | | |
| ++: deutlich besser | Besteck | 0 | ++ | ++ |
| +: besser | Porzellan | 0 | ++ | ++ |
| 0: vergleichbar | Glas | 0 | ++ | ++ |
| -: schlechter als Standard | Kunststoff | 0 | + | + |

Der Tabelle 4 ist zu entnehmen, dass die erfindungsgemäßen "4 in 1" ADD-Rezepturen II und III besser als die Vergleichsrezeptur I sind. Dies zeigt sich am Klarspülvermögen an allen Oberflächen. Im Vergleich zu der eingearbeiteten Schmelze zeigt die granulare Form des C22 Fettalkohols + 25 EO eine tendenziell bessere Klarspülleistung an Edelstahl, Glas und Keramik.

### 2. Schaumverhalten

Die Beurteilung des Schaumverhaltens erfolgt mittels der Freifallkreislaufmethode. 500mL destilliertes Wasser werden in einen doppelwandigen 2 Liter Messzylinder der Freifallkreislauf-Apparatur gefüllt. Die Flüssigkeit wird auf 20°C ± 1 °C temperiert. Zu dem im Kreislauf gepumpten Wasser werden 0,2mL der zu prüfenden Substanz bzw. Formulierung mit 0,2mL Aktivsubstanz pipettiert. Es wird gleichzeitig die Stoppuhr gestartet. Das entstandene Gesamtvolumen (Schaum und Flüssigkeit) wird mit der dazugehörigen Temperatur nach 30", 1', 2', 3', 5', 10', 20', und 30' notiert. Zudem wird die Zieltemperatur des Julabo F12-MB Thermostaten nach 1 Minute auf 32°C, nach 10 Minuten auf 45°C und nach 20 Minuten auf 55°C eingestellt.
Die Angabe der Ergebnisse erfolgt als "deutlich besser / besser / gleich / schlechter als Standard". In Tabelle 5 sind die Versuchsergebnisse dargestellt, wobei I ein Vergleichsversuch (= Standard; Formulierung mit C16/18 Fettalkohol + 20 EO) und II und III die erfindungsgemäßen Beispiele wiedergeben.

**Tabelle 5: Schaumverhalten mittels Freifallkreislaufmethode**

| Zusammensetzung in % AS | | I | II | III |
|---|---|---|---|---|
| C16/18 Fettalkohol + 20 EO | | 0,2 | | |
| C22 Fettalkohol + 25 EO | | | 0,2 | |
| C22 Fettalkohol + 25 EO - Granulat 0,2 | | | | |
| Schaumverhalten nach | | | | |
| ++: deutlich schwächer | 0,5 min | 0 | + | ++ |
| +: schwächer | 2 min | 0 | + | ++ |
| 0: vergleichbar | 5 min | 0 | + | ++ |
| -: stärker als Standard | 10 min | 0 | ++ | ++ |
| | 20 min | 0 | ++ | ++ |

Der Tabelle 5 ist deutlich zu entnehmen, dass die erfindungsgemäßen C₂₂ Fettalkoholethoxylate weitaus schwächer als das Vergleichsprodukt schäumen, was für eine Anwendung im ADD Bereich eine wichtige Eigenschaft darstellt. Dies zeigt sich besonders nach einer Zeit von mehr als 10 min und höheren Temperaturen von 45 - 55 °C, welches den Bedingungen in der Spülmaschine entspricht. Im Vergleich zu der vorgelösten Schmelze zeigt die granulare Form des C₂₂ Fettalkohols + 25 EO ein noch schwächeres Schaumverhalten.

## Patentansprüche

1. Verwendung von alkoxylierten Fettalkoholen der allgemeinen Formel (I) R-O-(CₙH₂ₙO)ₘ-H, wobei R für einen linearen verzweigten, gesättigten oder ungesättigten Alkyl- bzw. Alkenylrest mit mindestens 19 C-Atomen steht und m eine Zahl von größer/gleich 20 bedeutet und n für 2 oder 3 steht, in Reinigern für harte Oberflächen, insbesondere in Reinigern für das automatische Geschirrspülen.

2. Verwendung nach Anspruch 1, **dadurch gekennzeichnet, dass** R in der allgemeinen Formel (I) für einen linearen verzweigten, gesättigten oder ungesättigten Alkyl- bzw. Alkenylrest mit 19 bis 30, vorzugsweise 20 bis 25 und insbesondere 21 bis 23 C-Atomen steht.

3. Verwendung nach den Ansprüchen 1 bis 2, **dadurch gekennzeichnet, dass** m in der allgemeinen Formel (I) für eine Zahl von 20 bis 30, vorzugsweise 21 bis 28 und insbesondere von 22 bis 26 steht.

4. Verwendung nach den Ansprüchen 1 bis 3, **dadurch gekennzeichnet, dass** n in der allgemeinen Formel (I) für 2 steht.

5. Verwendung nach den Ansprüchen 1 bis 4, **dadurch gekennzeichnet, dass** Verbindungen der allgemeinen Formel (I) eingesetzt werden, in der R für einen linearen, gesättigten Alkylrest mit 22 C-Atomen steht, n die Zahl 2 bedeutet und m für Werte 22 bis 26 einnehmen kann.

6. Verwendung nach den Ansprüchen 1 bis 5, **dadurch gekennzeichnet, dass** die Verbindungen der allgemeinen Formel (I) in Mengen von 0,1 bis 25 Gew.%, vorzugsweise in Mengen von,0,5 bis 10 Gew.-% und insbesondere in Mengen von 1,0 bis 5 Gew.-% - bezogen auf das Reinigungsmittel - verwendet werden.

7. Verwendung von Verbindungen der allgemeinen Formel (I) gemäß Anspruch 1 als Additive zur Verbesserung der Klarspülleistung in Reinigungsmitteln für harte Oberflächen, insbesondere in Reinigern für das automatische Geschirrspülen.

8. Verwendung von Verbindungen der allgemeinen Formel (I) gemäß Anspruch 1 in flüssigen oder festen Klarspülmitteln.

9. Verwendung nach den Ansprüchen 1 bis 8, **dadurch gekennzeichnet, dass** die alkoxylierten Fettalkohole der Formel (I) zusammen mit anderen nichtionischen Tensiden zu einem Compound formuliert und als Compound in das Reinigungsmittel eingebracht werden.

10. Verwendung nach Anspruch 9, **dadurch gekennzeichnet, dass** als andere nichtionische Tenside ausgewählt sind Polyethylenglykole, Alkyl(oligo)glycoside, Fettalkoholalkoxylate mit Ausnahme der Verbindungen der Formel (I), Polyolhydroxyalkylether und/oder Hydroxymischether.

11. Mischungen, enthaltend mindestens zwei verschiedene oberflächenaktive Substanzen aus den Gruppen a) und b), wobei die oberflächenaktive Verbindung a) ausgewählt ist aus Verbindungen der allgemeinen Formel (I) gemäß Anspruch 1, und die oberflächenaktive Substanz b) ausgewählt ist aus der Gruppe der
b1) Verbindungen der folgenden Formeln (IIa) und/oder (IIb)
R¹O[CH₂CH₂O]ₓCH₂CH(OM)R² (IIa)
in der R¹ für einen linearen oder verzweigten Alkyl- und/oder Alkenylrest mit 4 bis 22 Kohlenstoffatomen bedeutet, oder für einen Rest R²-CH(OH)CH₂ steht, wobei R² für einen linearen oder verzweigten Alkyl- und/oder Alkenylrest mit 8 bis 16 Kohlenstoffatomen, x für eine Zahl von 40 bis 80 steht, und M für ein Wasserstoffatom oder einen gesättigten Alkylrest mit 1 bis 18 Kohlenstoffatomen, und/oder
R³O[CH₂CH₂O]_{y}[CH₂CHCH₃O]_{z}CH₂-CH(OH)R⁴ (IIb)
in der R³ für einen linearen oder verzweigten Alkyl- und/oder Alkenylrest mit 8 bis 22 Kohlenstoffatomen, R⁴ für einen linearen oder verzweigten Alkyl- und/oder Alkenylrest mit 8 bis 16 Kohlenstoffatomen, y für eine Zahl von 10 und 35 steht, z Null bedeutet oder eine Zahl von 1 bis 5, mit der Maßgabe, dass wenn R³ = R¹ und gleichzeitig R⁴ = R² ist, dass dann z mindestens 1 sein muss und/oder
b2) ethoxylierten Fettalkoholen der allgemeinen Formel (III) R⁵-(OC₂H₄)_{z}-OH, in der R⁵ für lineare oder verzweigte Alkyl- und/oder Alkenylreste mit 8 bis 22 Kohlenstoffatomen steht und z eine Zahl von 1 bis 20 steht, und/oder
b3) R⁶CO-(OC₂H₄)ₘ-OR⁷ , wobei R⁶ für einen Alkyl- und/oder Alkenylreste mit 7 bis 21 Kohlenstoffatomen und m für Zahlen von 11 bis 100 steht, und R⁷ ein Wasserstoffatom oder einen Rest CO-R⁶ bedeutet, und/oder
b4) Alkyl(oligo)glycoside der allgemeinen Formel R⁸O-[G]ₚ in der R⁸ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht, und/oder
b5) Betainen und/oder
b6) Verbindungen der allgemeinen Formel (IV) in der R⁹ für einen linearen oder verzweigten Alkyl- und/oder Alkenylrest mit 4 bis 22 Kohlenstoffatomen und o für eine Zahl von 1 bis 20 und der Index p für Null oder Zahlen von 1 bis 20 steht, und/oder
b7) Verbindungen der allgemeinen Formel (V)
R¹⁰CH(OR¹¹)CH₂-OR¹¹ (V)
in der R¹⁰ für einen gesättigten oder ungesättigten, verzweigten oder unverzweigten Alkyl- oder alkenylrest mit 8 bis 16 Kohlenstoffatomen steht, und R¹¹ jeweils unabhängig voneinander einen Rest (CH₂CH₂O)ᵣCH₂CH(OH)R¹² symbolisieren, wobei r in jedem Rest R¹¹ unabhängig für Null oder eine Zahl von 1 bis 50 steht und R¹² einen gesättigten oder ungesättigten, verzweigten oder unverzweigten Alkyl- oder Alkenylrest mit 8 bis 16 Kohlenstoffatomen steht, und/oder
b8) Verbindungen der allgemeinen Formel (VI)
NR¹³₃ (VI)
wobei R¹³ unabhängig voneinander für einen Rest (CH₂CH₂O)ₛ-CH₂CH(OH)R¹⁴ oder einen Alkylrest mit 8 bis 16 Kohlenstoffatomen steht und s für jeden einzelnen Rest R¹³ unabhängig Null bedeutet, oder eine Zahl von 1 bis 50.

12. Mischung nach Anspruch 11, **dadurch gekennzeichnet**, das das Gewichtsverhältnis zwischen den oberflächenaktiven Substanzen a) und b) im Bereich von 10 : 1 bis 1 : 10 liegt.

13. Reinigungsmittel für harte Oberflächen, enthaltend Tenside, Wasserenthärter und ggf. weitere Inhaltsstoffe, **dadurch gekennzeichnet, dass** die Reinigungsmittel alkoxylierten Fettalkoholen der allgemeinen Formel (I) R-O-(CₙH₂ₙO)ₘ-H, wobei R für einen linearen verzweigten, gesättigten oder ungesättigten Alkyl- bzw. Alkenylrest mit mindestens 19 C-Atomen steht und m eine Zahl von größer/gleich 20 bedeutet und n für 2 oder 3 steht enthalten.

14. Reinigungsmittel nach Anspruch 13, **dadurch gekennzeichnet, dass** die alkoxylierten Fettalkohole in Mengen von 0,1 bis 25 Gew.-%, bezogen auf das Reinigungsmittel enthalten sind.

15. Reinigungsmittel nach den Ansprüchen 13 bis 14, **dadurch gekennzeichnet, dass** als Tenside nichtionische Tenside, vorzugsweise ausgewählt aus der Gruppe der Polyethylenglykole, der Alkyl(oligo)glycoside, der Fettalkoholalkoxylate mit Ausnahme der Verbindungen der Formel (I), der Polyolhydroxyalkylether und der Hydroxymischether enthalten sind.

16. Reinigungsmittel nach den Ansprüchen 13 bis 15, **dadurch gekennzeichnet, dass** es Tensidmischungen gemäß der Ansprüche 11 bis 12 enthält.

17. Reinigungsmittel nach den Anspruch 16, **dadurch gekennzeichnet, dass** es die Tensidmischungen in Mengen von 0,1 bis 50 Gew.-%, vorzugsweise 0,5 bis 30 Gew.-% und insbesondere in Mengen von 2 bis 25 Gew.-% enthält.

18. Reinigungsmittel nach den Ansprüchen 13 bis 17, **dadurch gekennzeichnet, dass** die Tenside gemäß Formel I in Mengen von 0, 1 bis 25 Gew.-% enthalten sind.

19. Reinigungsmittel nach den Ansprüchen 13 bis 18, **dadurch gekennzeichnet, dass** die Mittel als Wasserenthärter vorzugsweise Phosphate und/oder Polyacrylate enthalten.

20. Reinigungsmittel nach den Ansprüchen 13 bis 19, **dadurch gekennzeichnet, dass** die Mittel die Wasserenthärter in Mengen von 1 bis 80 Gew.-% enthalten.

21. Reinigungsmittel nach den Ansprüchen 13 bis 20, **dadurch gekennzeichnet, dass** es fest, vorzugsweise als Granulat oder als Formkörper, vorliegt.

22. Reinigungsmittel nach den Ansprüche 13 bis 21, **dadurch gekennzeichnet, dass** des zusätzlich Enzyme, Enzymaktivatoren, Bleichmittel, Bleichverstärker, Komplexierungsmittel, Sprengmittel, Farbstoffe, Biozide, Lösungsvermittler, Riechstoffe oder Parfüme, anorganische Salze, Trägerstoffe, soil repellents, Korrosionsinhibitoren, und/oder Entschäumer enthält.

23. Reinigungsmittel nach den Ansprüchen 13 bis 22, **dadurch gekennzeichnet, dass** es als Reinigungsmittel für das automatische Geschirrspülen ausgestaltet ist.

24. Reinigungsmittel nach den Ansprüchen 13 bis 23, **dadurch gekennzeichnet, dass** es in einer festen Angebotsform Mittel zum Reinigen, Mittel zum Klarspülen und ggf. zusätzlich Mittel zum Wasserenthärten und/oder Metallreinigung bzw. Metallschutz umfasst.

25. Flüssiges Klarspülmittel, enthaltend mindestens Wasser, einen Lösungsvermittler und optional eine Säure, vorzugsweise eine organische Säure, **dadurch gekennzeichnet, dass** in dem Klarspülmittel Verbindungen der allgemeinen Formel (I) gemäß Anspruch 1 in Mengen von 0,1 bis 25 Gew.-% enthalten sind.
